# EUROPÄISCHE PATENTSCHRIFT

(11) **EP 1 077 879 B1**
(45) Veröffentlichungstag und Bekanntmachung des Hinweises auf die Patenterteilung: **02.01.2003**
(21) Anmeldenummer: 99923503.9
(22) Anmeldetag: 30.04.1999
(51) Int. Cl.: B65D 5/42, B65D 85/10, B65D 77/04

(54) **GEBINDEPACKUNG FÜR ZIGARETTEN**
PACKAGING FOR A CARTON OF CIGARETTES
EMBALLAGE POUR CARTOUCHE DE CIGARETTES

(30) Priorität: 12.05.1998 DE 19821254
(43) Veröffentlichungstag der Anmeldung: 28.02.2001
(73) Patentinhaber: Focke & Co. (GmbH & Co.), 27283 Verden (DE)
(72) Erfinder: FOCKE, Heinz, D-27283 Verden (DE)
(74) Vertreter: Bolte, Erich, Dipl.-Ing.
(86) Internationale Anmeldenummer: EP9902937
(87) Internationale Veröffentlichungsnummer: WO99058406

(56) Entgegenhaltungen:
- EP-A- 0 668 215
- EP-A- 0 835 748
- EP-A- 0 837 012
- DE-C- 890 897
- US-A- 3 207 411
- US-A- 3 219 253
- US-A- 3 958 744
- US-A- 4 306 367
- US-A- 5 074 462
- US-A- 5 207 326

## Beschreibung

Die Erfindung betrifft eine quaderförmige Gebindepackung für eine Gruppe von Zigarettenpackungen, die von einem Gebinde-Zuschnitt aus Papier, Karton oder ähnlichem Verpackungsmaterial umgeben ist und im Bereich einer großflächigen Vorderwand einen heraustrennbaren Druckträger als Teilstück der Vorderwand aufweist, wobei der Druckträger innerhalb der Vorderwand durch eine ringsherumlaufende Perforationslinie begrenzt ist.

Gebindepackungen für Zigaretten - Zigarettenstangen - bestehen üblicherweise aus zehn Zigarettenpackungen, die von einem Gebinde-Zuschnitt aus Papier, Karton oder Folie umgeben sind. Bei einer bekannten Gebindepackung für Zigaretten ist der Gebinde-Zuschnitt mit einer durch eine Perforationslinie begrenzten Öffnungslasche versehen. Diese kann auch im Bereich einer Vorderwand des Gebindes angebracht sein. Nach dem Heraustrennen der öffnungslasche ist der Zugang zu den Zigarettenpackungen des Gebindes freigelegt (EP 0 835 748 A1).

Der Erfindung liegt die Aufgabe zugrunde, eine Gebindepackung für Zigaretten mit einem in besonders einfacher Weise zu handhabenden Druckträger für Informationen etc. zu versehen.

Zur Lösung dieser Aufgabe ist die erfindungsgemäße Gebindepackung dadurch gekennzeichnet, dass der langgestreckte Druckträger an einem Endbereich eine durch einen geschlossenen Stanzschnitt gebildete freie Ausnehmung aufweist zum Erfassen eines als Begrenzung der Ausnehmung freiliegenden Querrandes des Druckträgers.

Die dem heraustrennbaren Druckträger zugeordnete Ausnehmung ermöglicht das Erfassen des Druckträgers an einem Querrand ohne Druckübertragung auf den Packungsinhalt, also auf die Zigarettenpackungen.

Gemäß einer anderen Lösung der Aufgabe (s. US 5 074 462 A) ist eine Gebindepackung für Zigaretten durch folgende Merkmale gekennzeichnet:
a) ein im Bereich einer schmalen Seitenwand gebildeter Verschluss besteht aus Decklappen und von diesem mindestens teilweise überdeckten Decklappen,
b) der Innenlappen ist als Druckträger ausgebildet und durch eine Perforationslinie vom Gebinde-Zuschnitt abtrennbar,
c) die Perforationslinie erstreckt sich entlang einer Packungskante zwischen Vorderwand und Seitenwand bzw. Innenlappen.

Auch bei dieser Ausführung einer Gebindepackung steht ein großflächiger Druckträger zur Verfügung, um Informationen an den Kunden zu übermitteln. Auch hier wird der Druckträger auf einfache Weise für die Ingebrauchnahme freigelegt.

Weitere Einzelheiten der Erfindung werden nachfolgend anhand der Figuren 4-9 näher erläutert. Es zeigt:
- Fig. 1: eine nicht von den Ansprüchen erfasste Gebindepackung für Zigaretten (Zigarettenstange) in perspektivischer Ansicht,
- Fig. 2: die Gebindepackung gemäß Fig. 1 mit einem teilweise herausgetrennten Teilstück bzw. Coupon, ebenfalls in perspektivischer Darstellung,
- Fig. 3: einen ausgebreiteten Gebinde-Zuschnitt für eine Gebindepackung gemäß Fig. 1 und Fig. 2,
- Fig. 4: eine erfindungsgemäße Gebindepackung in einer Darstellung analog Fig. 1 mit einem in anderer Weise gestalteten, heraustrennbaren Teilstück,
- Fig. 5: eine Darstellung analog Fig. 2 zum Ausführungsbeispiel der Fig. 4,
- Fig. 6: einen ausgebreiteten Gebinde-Zuschnitt für die Gebindepackung gemäß Fig. 4 und Fig. 5,
- Fig. 7: ein anderes Ausführungsbeispiel einer Gebindepackung in einer offenen Ausgangsstellung in perspektivischer Ansicht,
- Fig. 8: die Gebindepackung gemäß Fig. 7 während des Öffnungsvorgangs,
- Fig. 9: einen ausgebreiteten Zuschnitt für eine Gebindepackung gemäß Fig. 7 und Fig. 8.

In den Zeichnungen sind Gebindepackungen für Zigaretten als bevorzugtes Anwendungsbeispiel dargestellt. Eine derartige Gebindepackung besteht aus mehreren, nämlich zehn Zigarettenpackungen 10. Diese sind in üblicher Weise quaderförmig ausgebildet. Es kann sich dabei um Weichbecherpackungen handeln. Bei den gezeigten Ausführungsbeispielen sind Zigarettenpackungen 10 des Typs Klappschachtel bzw. Hinge-Lid gezeigt, also Zigarettenpackungen 10 mit einem Schachtelteil 11 und einem Deckel 12.

Die Gruppe von (zehn) Zigarettenpackungen 10 ist innerhalb der Gebindepackung in zwei Packungsreihen 13, 14 positioniert. Innerhalb jeder Packungsreihe 13, 14 liegen die Zigarettenpackungen 10 mit schmalen, aufrechten Seitenflächen 15 aneinander. Dies bedeutet weiterhin, daß jeweils zwei Zigarettenpackungen 10 benachbarter Packungsreihen 13, 14 mit Vorderseite 16 und Rückseite 17 aneinanderliegen.

Die so ausgebildete Gruppe aus Zigarettenpackungen 10 ist als Einheit von einem Gebinde-Zuschnitt 18 umgeben. Dieser besteht im vorliegenden Falle aus dünnem Karton. Der Gebinde-Zuschnitt 18 ist so aufgebaut (Fig. 3, Fig. 6, Fig. 9), daß eine großflächige, rechteckige Vorderwand 19 und eine entsprechend ausgebildete Rückwand 20 einander gegenüberliegen. Zwischen diesen ist eine langgestreckte, schmalere Seitenwand 21 positioniert. Eine zu dieser gegenüberliegende entsprechende Seitenwand 22 ist als randseitiger Lappen des Gebinde-Zuschnitts 18 ausgebildet und mit einem gegenüberliegenden Randstreifen 23 durch Klebung verbunden. Mit der Rückwand 20 und der Seitenwand 21 sind Stirnlappen 24, 25 verbunden. Diese werden zur Bildung einer Stirnwand der Gebindepackung von einem Decklappen 26 überdeckt, der im wesentlichen die Größe der Stirnwand aufweist und mit der Vorderwand 19 verbunden ist.

Eine Besonderheit der Gebindepackung besteht darin, daß ein Teilstück des Gebinde-Zuschnitts 18 als heraustrennbarer bzw. abtrennbarer Druckträger, Coupon oder dergleichen dient. Bei dem Ausführungsbeispiel gemäß Fig. 1 bis Fig. 6 ist eine Packungswand, nämlich die Vorderwand 19, mit einem langgestreckten Druckträger 27 als heraustrennbarem Teilstück versehen. Der Druckträger 27 ist durch eine Schwächungslinie markiert, nämlich durch eine Perforationslinie 28. Diese ermöglicht das vollständige Heraustrennen des Druckträgers 27.

Bei dem Ausführungsbeispiel gemäß Fig. 1 bis Fig. 3 ist der langgestreckte Druckträger 27 durch eine ringsherumlaufende, geschlossene Perforationslinie 28 begrenzt. An einem Ende des rechteckigen Druckträgers 27 ist - ebenfalls durch die Perforationslinie 28 - ein zungenförmiger Vorsprung 29 definiert, der beim Heraustrennen des Druckträgers 27 zuerst freigelegt wird und dann als Anfaßende des Druckträgers 27 dient. Zum erleichterten Erfassen des Vorsprungs 29 kann im Bereich desselben die Perforationslinie 28 in einem Teilbereich als durchgehende Stanzlinie ausgebildet sein, vorzugsweise entlang der gebogenen Kontur des Vorsprungs 29.

Bei dem Ausführungsbeispiel gemäß Fig. 4 bis Fig. 6 ist der Druckträger 27 insgesamt rechteckig ausgebildet. An einem Rand desselben ist durch Stanzen eine Ausnehmung 30 in der Packungswand, also in der Vorderwand 19, gebildet. Diese legt einen Querrand 31 des Druckträgers 27 frei, der zum Heraustrennen desselben von Hand erfaßt werden kann.

Der Druckträger 27 bzw. das heraustrennbare Teilstück des Gebinde-Zuschnitts 18 erstreckt sich vorzugsweise über einen solchen Bereich, daß alle Zigarettenpackungen 10 der dem Druckträger 27 zugekehrten Packungsreihe 14 durch die gebildete Öffnung in der Vorderwand 19 erkennbar sind. Der Druckträger 27 ermöglicht deshalb auch die Kontrolle des Inhalts der Gebindepackung nach dem Heraustrennen. Wie aus Fig. 2 und Fig. 5 ersichtlich, werden die Vorderseiten 16 der Zigarettenpackungen 10 der betreffenden Packungsreihe 14 sichtbar im Bereich eines durch den herausgetrennten Druckträger 27 freigelegten Fensters erkennbar.

Der Druckträger kann auch (zusätzlich oder alternativ) im Bereich anderer Packungswände angebracht sein, zum Beispiel in der schmalen Seitenwand 21. Auch kann die geometrische Gestaltung - je nach Verwendungszweck - unterschiedlich ausgebildet sein. Unterhalb des Druckträgers 27 kann eine Beilage bzw. Zugabe zu der Gebindepackung positioniert sein, die beim Heraustrennen des Druckträgers 27 freiliegt und separat der Gebindepackung entnommen werden kann. Bei der Gebindepackung gemäß Fig. 7 bis Fig. 9 ist im Bereich einer schmalen Seitenwand des Gebinde-Zuschnitts 18 ein Packungsverschluß gebildet. Dieser besteht aus zwei einander ganz oder teilweise überdeckenden Verschlußlappen, nämlich einem äußeren Decklappen 32 und einem Innenlappen 33. Diese Lappen sind mit angrenzenden Packungswänden verbunden, nämlich mit Vorderwand 19 und Rückwand 20.

Der eine dieser Verschlußlappen, nämlich der Innenlappen 33, dient im vorliegenden Falle als vom Gebinde-Zuschnitt 18 abtrennbarer Druckträger. Zu diesem Zweck ist eine zwischen dem Innenlappen 33 und der angrenzenden Vorderwand 19 gebildete Faltkante als Schwächungslinie bzw. Perforationslinie 34 ausgebildet. Dadurch kann der Innenlappen 33 insgesamt vom Gebinde-Zuschnitt 18 abgetrennt werden. Der Innenlappen 33 ist zu diesem Zweck mindestens einseitig, nämlich auf der nach außen bzw. oben weisenden Seite, mit einer Bedruckung, Informationen oder einem Dekor versehen. Zur Verwendung als Coupon kann der Innenlappen 33 insgesamt vom Gebinde-Zuschnitt 18 abgetrennt werden über die Perforationslinie 34.

Der Innenlappen 33 ist doppellagig ausgebildet, um die für die Bedruckung zur Verfügung stehende Nutzfläche zu vergrößern. Entlang einer Faltlinie 35 sind (zwei) Teillappen 36, 37 voneinander abgegrenzt. Der innere Teillappen 36 ist über die Perforationslinie 34 mit dem Gebinde-Zuschnitt 18, nämlich mit der Vorderwand 19 verbunden. Der Teillappen 36 ist in Schließstellung der Packung gegen die äußere bzw. obere Seite des Teillappens 37 umgefaltet, entlang der Faltlinie 35.

Die beiden Teillappen 36, 37 sind in der Schließstellung bzw. in der Faltstellung (Fig. 7) nicht unmittelbar miteinander verbunden. Vielmehr ist der äußere bzw. randseitige Teillappen 36 mit der Innenseite des Decklappens 32 verbunden, im vorliegenden Falle über zwei Leimpunkte 38. Der Innenlappen 33 bzw. der Teillappen 36 ist dabei so bemessen, daß ein äußerer Rand des Innenlappens 33 mit Abstand vom freien Rand des Decklappens 32 positioniert ist. Es entsteht dadurch ein freier Randstreifen am Decklappen 32. Dieser kann beim Öffnen der Packung erfaßt werden. Durch Öffnen des Decklappens 32 wird der Innenlappen 33 mit angehoben. Die Teillappen 36, 37 werden in eine Strecklage bewegt (Fig. 8). Der Innenlappen 33 kann nun vom Gebinde-Zuschnitt 18 abgetrennt werden.

In Schließstellung bzw. in einer Zwischen-Öffnungsstellung gemäß Fig. 7, beispielsweise zum Anbringen von Steuermarkierungen an nach oben weisenden Bodenflächen der Zigarettenpackungen 10, ist der Teillappen 36 am Teillappen 37 fixiert, und zwar durch eine Haltezunge 39 im Teillappen 37. Die Haltezunge 39 ist durch einen U-förmigen Stanzschnitt 40 gebildet. Der freie Rand des Innenlappens 33 bzw. des Teillappens 36 wird in den Stanzschnitt 40 eingeschoben und so durch die Haltezunge 39 fixiert (Fig. 7).

In Schließstellung der Packung ist bei dem gezeigten Ausführungsbeispiel der Decklappen 32 unmittelbar mit einem randseitigen Bereich des Innenlappens 33 bzw. des Teillappens 37 verbunden, und zwar durch einen Leimpunkt 41 im Bereich der Haltezunge 39. Zum Öffnen der Packung wird der Decklappen 32 von der Haltezunge 39 gelöst und sodann in die Öffnungsstellung geschwenkt (Fig. 8).

Der Innenlappen 33 als Druckträger kann auch so ausgebildet werden, daß eine Teilung der Teillappen 36, 37 voneinander möglich ist, zum Beispiel durch Ausbildung der Faltlinie 35 als Perforationslinie.

### Bezugszeichenliste

- 10: Zigarettenpackung
- 11: Schachtelteil
- 12: Deckel
- 13: Packungsreihe
- 14: Packungsreihe
- 15: Seitenfläche
- 16: Vorderseite
- 17: Rückseite
- 18: Gebinde-Zuschnitt
- 19: Vorderwand
- 20: Rückwand
- 21: Seitenwand
- 22: Seitenwand
- 23: Randstreifen
- 24: Stirnlappen
- 25: Stirnlappen
- 26: Decklappen
- 27: Druckträger
- 28: Perforationslinie
- 29: Vorsprung
- 30: Ausnehmung
- 31: Querrand
- 32: Decklappen
- 33: Innenlappen
- 34: Perforationslinie
- 35: Faltlinie
- 36: Teillappen
- 37: Teillappen
- 38: Leimpunkt
- 39: Haltezunge
- 40: Stanzschnitt
- 41: Leimpunkt

## Patentansprüche

1. Quaderförmige Gebindepackung für eine Gruppe von Zigarettenpackungen (10), die von einem Gebinde-Zuschnitt (18) aus Papier, Karton oder ähnlichem Verpackungsmaterial umgeben ist und im Bereich einer großflächigen Vorderwand (19) einen heraustrennbaren Druckträger (27) als Teilstück der Vorderwand (19) aufweist, wobei der Druckträger innerhalb der Vorderwand (19) durch eine ringsherumlaufende Perforationslinie (28) begrenzt ist, **dadurch gekennzeichnet, dass** der langgestreckte Druckträger (27) an einem Endbereich eine durch einen geschlossenen Stanzschnitt gebildete freie Ausnehmung (30) aufweist zum Erfassen eines als Begrenzung der Ausnehmung (30) freiliegenden Querrandes (31) des Druckträgers (27).

2. Quaderförmige Gebindepackung für eine Gruppe von Zigarettenpackungen (10), die von einem Gebinde-Zuschnitt (18) aus Papier, Karton, oder ähnlichem Verpackungsmaterial umgeben ist, **gekennzeichnet durch** folgende Merkmale:
a) ein im Bereich einer schmalen Seitenwand (22) gebildeter Verschluss besteht aus Decklappen (32) und von diesem mindestens teilweise überdeckten Innenlappen (33),
b) der Innenlappen (33) ist als Druckträger ausgebildet und **durch** eine Perforationslinie (34) vom Gebinde-Zuschnitt (18) abtrennbar,
c) die Perforationslinie (34) erstreckt sich entlang einer Packungskante zwischen Vorderwand (19) und Seitenwand (22) bzw. Innenlappen (33).

3. Gebindepackung nach Anspruch 2, **gekennzeichnet durch** folgende Merkmale:
a) der Innenlappen (33) ist **durch** Umfalten zweilagig ausgebildet mit in Schließstellung aneinanderliegenden Teillappen (36, 37),
b) der eine, äußere Teillappen (36) ist **durch** Klebung mit der Innenseite des äußeren Decklappens (32) verbunden, derart, dass beim Anheben des äußeren Decklappens (32) der Teillappen (36) mit anhebbar ist.

4. Gebindepackung nach Anspruch 2 oder 3, **dadurch gekennzeichnet, dass** der äußere Decklappen (32) in Schließstellung durch einen randseitigen Leimpunkt (41) lösbar mit dem Innenlappen (33), nämlich mit einem freiliegenden Randbereich des inneren Teillappens (37), verbunden ist.

5. Gebindepackung nach Anspruch 3 oder 4, **dadurch gekennzeichnet, dass** der äußere Teillappen (36) des doppellagigen Innenlappens (33) in Ausgangs- bzw. Schließstellung lösbar mit dem innenseitigen Teillappen (37) verbunden ist, nämlich durch eine randseitig am inneren Teillappen (37) gebildete, den Teillappen (36) erfassende Haltezunge (39).

## Claims

1. Cuboidal multipack for a group of cigarette packs (10) which is enclosed by a multipack blank (18) made of paper, cardboard or similar packaging material and, in the region of a large-surface-area front wall (19), has a severable printing carrier (27) as a portion of the front wall (19), the printing carrier being bounded within the front wall (19) by a perforation line (28) running all the way round, **characterized in that**, at an end region, the elongate printing carrier (27) has a free cutout (30) which is formed by an uninterrupted punch cut and by means of which an exposed transverse border (31) of the printing carrier (27), as a boundary of the cutout (30), can be gripped.

2. Cuboidal multipack for a group of cigarette packs (10) which is enclosed by a multipack blank (18) made of paper, cardboard or similar packaging material, **characterized by** the following features:
a) a closure formed in the region of a narrow side wall (22) comprises a top flap (32) and an inner flap (33) which is at least partially overlapped by the latter,
b) the inner flap (33) is designed as a printing carrier and can be severed from the multipack blank (18) by a perforation line (34),
c) the perforation line (34) extends along a pack edge between the front wall (19) and side wall (22) or inner flap (33).

3. Multipack according to Claim 2, **characterized by** the following features:
a) the inner flap (33) is folded over into two layers, with sub-flaps (36, 37) butting against one another in the closed position,
b) the one, outer sub-flap (36) is connected to the inside of the outer, top flap (32) by adhesive bonding such that, when the outer, top flap (32) is raised, the sub-flap (36) can be raised along with it.

4. Multipack according to Claim 2 or 3, **characterized in that**, in the closed position, the outer, top flap (32) is connected releasably to the inner flap (33), namely to an exposed border region of the inner sub-flap (37), by a border-side spot of glue (41).

5. Multipack according to Claim 3 or 4, **characterized in that**, in an initial and/or closed position, the outer sub-flap (36) of the double-layered inner flap (33) is connected releasably to the inner sub-flap (37), namely by a retaining tongue (39) which is formed at the border of the inner sub-flap (37) and grips the sub-flap (36).

## Revendications

1. Paquet de groupement parallélépipédique rectangle pour un groupe de paquets de cigarettes (10) qui est entouré d'une découpe de groupement (18) en papier, carton ou matériau d'emballage semblable et présente dans la zone d'une paroi avant de grande surface (19) un support d'impression détachable (27) qui forme une partie de la paroi avant (19), le support d'impression étant limité à l'intérieur de la paroi avant (19) par une lignes de perforations faisant tout le tour (28), **caractérisé par le fait que** le support d'impression, allongé (27) présente dans une partie d'extrémité un évidement libre (30) formé par un découpage fermé et destiné à la saisie d'un bord transversal (31), dégagé comme limite de l'évidement (30), du support d'impression (27).

2. Paquet de groupement parallélépipédique rectangle pour un groupe de paquets de cigarettes (10) qui est entouré d'une découpe de groupement (18) en papier, carton ou matériau d'emballage semblable, **caractérisé par** les caractéristiques suivantes :
a) une fermeture formée dans la zone d'une paroi latérale étroite (22) est constituée d'une patte de couverture (32) et d'une patte intérieure (33) couverte au moins partiellement par celle-ci,
b) la patte intérieure (33) constitue un support d'impression et peut être détachée de la découpe de groupement (18) par une ligne de perforations (34),
c) la ligne de perforations (34) s'étend le long d'une arête du paquet entre la paroi avant (19) et la paroi latérale (22) ou la patte intérieure (33).

3. Paquet de groupement selon la revendication 2, **caractérisé par** les caractéristiques suivantes :
a) la patte intérieure (33) est, par rabattement, formée de deux couches avec des pattes partielles (36, 37) qui, en position fermée, sont appliquées l'une contre l'autre,
b) la patte partielle extérieure (36) est jointe par collage à la face intérieure de la patte de couverture extérieure (32) de façon telle que lors du soulèvement de la patte de couverture extérieure (32), la patte partielle (36) soit soulevée avec elle.

4. Paquet de groupement selon l'une des revendications 2 et 3, **caractérisé par le fait que** la patte de couverture extérieure (32), en position fermée, est jointe de manière détachable par un point de colle côté bord (41) à la patte intérieure (33), plus précisément à une partie de bord dégagée de la patte partielle intérieure (37).

5. Paquet de groupement selon l'une des revendications 3 et 4, **caractérisé par le fait que** la patte partielle extérieure (36) de la patte intérieure à deux couches (33), en position initiale ou position fermée, est jointe de manière détachable à la patte partielle côté intérieur (37), ce par une languette de maintien (39) qui est formée côté bord sur la patte partielle intérieure (37) et saisit la patte partielle (36).
